# EUROPÄISCHE PATENTSCHRIFT

(11) **EP 0 472 780 B1**
(45) Veröffentlichungstag und Bekanntmachung des Hinweises auf die Patenterteilung: **07.07.1993**
(21) Anmeldenummer: 90125009.2
(22) Anmeldetag: 20.12.1990
(51) Int. Cl.: E05B 17/20

(54) **Türfeststeller für Kraftwagentüren**
Vehicle door fastening
Arrêt de porte pour véhicules automobiles

(30) Priorität: 11.08.1990 DE 4025509
(43) Veröffentlichungstag der Anmeldung: 04.03.1992
(73) Patentinhaber: ED. Scharwächter GmbH & Co.KG., D-42855 Remscheid (DE)
(72) Erfinder: Klüting, Bernd-Alfred, W-5608 Radevormwald (DE); Plasberg, Günter, W-5630 Remscheid (DE)
(74) Vertreter: Schön, Theodor, Patent- und Zivilingenieur

(56) Entgegenhaltungen:
- DE-A- 1 759 657
- DE-A- 2 628 304
- DE-A- 2 804 424
- DE-U- 8 816 226

## Beschreibung

Die Erfindung bezieht sich auf einen Türfeststeller für Kraftwagentüren, bestehend aus einer mit Rastmarken versehenen, schwenkbar am einen Türanordnungsteil, Tür oder Türholm, angelenkten Türhaltestange und einem zwei einander gegenüberliegend angeordnete, unter einer duch Kissen aus federelastischem Material aufgebrachte Federlast wenigstens im Bereich der Rastmarken an der Türhaltestange anliegende, drehbar in durch jeweils die Federlast beaufschlagten Käfigen gelagerte Bremskörper aufweisenden Haltergehäuse, wobei das Haltergehäuse einen bis auf die Durchtrittsöffnungen für die Türhaltestange im wesentlichen geschlosenen Hohlkörper bildet und wobei innerhalb des Haltergehäuses mindestens auf der Seite des Haltergehäuses, die sich zwischen den Bremskörpern und dem anzulenkenden Ende der Türhaltestange befindet, ein den Bremskörpern gegenüber vorlaufend angeordneter, mindestens an den mit den Bremskörpern zusammenwirkenden Oberflächen der Türhaltestangeständig anliegender, elastisch verformbarer durch einen, die Türhalstestange umfassenden, Abstreiferring gebildeten Schmutzabstreifer angeordnet ist.

Türfeststeller für Kraftfahrzeugtüren müssen bei völliger Wartungsfreiheit über eine sehr lange Lebensdauer hin gleichbleibend hohe Brems-und Haltekräfte aufbringen können und dabei auch noch völlig geräuschfrei arbeiten. Der Erfüllung dieser Forderung steht erschwerend gegenüber, daß sich im Laufe der Zeit an der Türhaltestange Schmutz und Abrieb festsetzen, wodurch deren Oberflächenqualität verändert wird. Ferner hat die zum Betrieb des Türfeststellers erforderliche Hindurchbewegung der Türhaltestange durch das Haltergehäuse auch zur Folge, daß im Laufe der Zeit eine beträchtliche Menge von Schmutz, Ablagerungen und Abrieb sowie nicht zuletzt auch Wasser in das Innere des Haltergehäuses gefördert wird, was insbesondere bei solchen Türfeststellern, deren Brems-und Haltekörper durch in Käfigen gelagerte Wälzkörper gebildet sind, früher oder später dazu führt, daß die Rollbeweglichkeit der Bremswälzkörper zum einen durch Rostbildung und zum anderen durch Zusetzen der Spaltöffnungen in ihren Lagerungen innerhalb der Käfige aufgehoben wird und die Bremskörper nunmehr wie starre Bremsklötze über die Türhaltestange hin schleifen, was notwendigerweise zu einer höchst unerwünschten Geräuschbildung im Türfeststeller führt. Aber auch die Lagerungen in anderer Weise drehbeweglich gelagerter Brems-bzw. Haltekörper werden durch zunehmende Verschmutzung schwergängiger, so daß auch hier letztendlich die Rollbeweglichkeit der Brems-bzw. Haltekörper wenigstens teilweise aufgehoben wird.
Neben dem Auftreten einer Geräuschbildung innerhalb des Türfeststellers hat das Festsetzen der Brems-bzw. Haltekörper aber auch noch zur Folge, daß die wenigstens teilweise über die Türhaltestange schleifenden, in der Regel aus gehärtetem Eisenmaterial bestehenden Brems-bzw. Haltekörper in der weicheren Oberfläche der Türhaltestange Einlaufriefen, Rattermarken und der dergl. Oberflächenveränderungen an der Türhaltestange erzeugen, so daß sich allmählich zunehmend zusätzlich auch noch eine Veränderung in der durch den Türfeststeller aufgebrachten Brems- bzw. Haltekraft einstellt.
Zur weitgehenden Verringerung dieses Übelstandes ist es bereits bekannt an das Haltergehäuse nachträglich zu montierende Gummikapselungen anzusetzen, jedoch erfordert diese Maßnahme einen hohen Aufwand teils weil die Gummikapselungen als gesondertes Bauteil eigens hergestellt, insbesondere aber weil diese Gummikapselungen zusätzlich und nachträglich montiert werden müssen.

Zur Beseitigung der vorgenannten Problematik ist bei einem Türfeststeller der im Allgemeinen eingangs bezeichneten Bauart durch die DE-U-8816226 auch schon vorgeschlagen worden, die Lagerflächen an den die als Wälzkörper ausgebildeten Bremskörper aufnehmenden und lagernden Haltern auf maximal den halben Umfang der Bremswälzkörper zu beschränken und im Bereich der Lagerungen der Bremskörper besondere rückhaltend wirkende Mittel in Form von radial nach innen vorspringenden Nasen oder dergl. vorzusehen, welche bei geeigneter Gestaltung gleichzeitig auch die Möglichkeit bieten, wenigstens im Bereich der den Bremskörpern zugeordneten Lagerflächen jewede Ablagerung von Schmutz oder Abrieb völlig auszuschließen bzw. eine Selbstreinigung der Lagerflächen zu bewirken.

Aus der DE-A-2804424 ist es zudem bei einem gattungsgemäßen Türfeststeller bekannt, am Haltergehäuse eine den Bremskörpern gegenüber vorlaufend angeordnete und an den mit den Bremskörpern zusammenwirkenden Oberflächen der Türhaltestange anliegende, elastisch verformbare, insbesondere aus einem bürstenartigen Material bestehende Einrichtung vorzusehen, die ihrer Hauptbestimmung nach zwar als Schmiermittelträger dient, die aber auf Grund Ihrer Anordnung und Ausbildung gleichzeitig auch wenigstens bis zu einem gewissen Grad eine ständige Reinigung der Türhaltestange im Sinne eines Schmutzabstreifers bewirkt. Die Anordnung dieser bekannten Einrichtung erfordert zum einen ein gesondert herzustellendes und zu montierendes Teil und kann zum anderen nur eine unzureichende Abstreiferwirkung erzielen.

Der Erfindung liegt daher die Aufgabe zugrunde einen Türfeststeller der eingangs genannten Bauart für Kraftwagentüren zu schaffen, der ohne zusätzlichen Herstellungs-oder Montageaufwand mit Mittel zum Verhindern des Eindringens von Schmutz, Ablagerungen oder Wasser ins innere des Haltergehäuses versehen ist.

Diese Aufgabe wird erfindungsgemäß dadurch gelöst, daß der oder die Schmutzabstreifer jeweils über federnd elastische Tragwandungen an die innerhalb des Haltergehäuses angeordneten Kissen aus gummielastischem Material angeschlossen sind, wobei der jeweilige Abstreiferring und die diesen tragende, dünne Tragwandung zusammen mit den die Federbelastung für die Bremskörper bildenden Kissen aus gummielastischem Material einteilig ausgebildet sind. Von Vorteil ist zum einen die die Türhaltestange umfassende Gestaltung der Abstreiferringe und zum anderen deren mit den innerhalb des Haltergehäuses angeordneten Kissen aus gummielastischem Material einteilige Ausbildung, da hierdurch neben einer völligen oder wenigstens nahezu völligen Freihaltung des Innenraumes des Haltergehäuses von Schmutz, Wasser oder sonstigen sich an der Türhaltestange sammelnden Ablagerungen und vor allem auch erreicht, daß die Schmutzabstreifer zusammen mit ohnehin erforderlichen und zu montierenden Einbauten des Haltergehäuses und somit ohne zusätzlichen Aufwand hergestellt sowie mehr oder minder automatisch montiert werden können.

Da die Fahrzeugtür üblicherweise in der überwiegenden Zeit geschlossen ist erfolgt der erste Durchgang der Türhaltestange durch das Haltergehäuse in der Regel beim Öffnen der Tür, so daß es im einfachsten Fall genügen kann den an der Türhaltestange abgelagerten Schmutz abzustreifen wenn die Türhaltestange beim Öffnen der Tür erstmals in das Haltergehäuse eintaucht, zumal während der kurzen Öffnungszeit der Fahrzeugtür nicht besonderen Schmutzablagerungen auf der Türhaltestange zu rechnen ist. Zweckmäßiger und sicherer ist es jedoch die Türhaltestange in beiden Bewegungsrichtungen vor dem Eintauchen in das Haltergehäuse von Schmutz und Ablagerungen insbesondere auch Wasser zu befreien.

Ferner ist es hierbei vorteilhaft, daß die Schmutzabstreifer durch die meist metallenen und damit stabilen Wandungen des Haltergehäuses weitgehendst gegen Beschädigungen beim Transport und beim Einbau des Türfeststellers geschützt sind.

Im Einzelnen kann gemäß einer bevorzugten zweckmäßigen Ausgestaltungsform ferner vorgesehen sein, daß die Abstreiferringe mit scharfkantigen, an der Türhaltestange anliegenden Abstreiferlippen bzw. Abstreiferkanten versehen und innerhalb gewisser Grenzen in sich elastisch verformbar gestaltet sind, derart, daß sie sich unter gleichbleibender Anlage an den Oberflächen der Türhaltestange deren Durchmesserveränderungen anpassen können.

Während der der im Gehäusedeckel des Haltergehäuses angeordneten Durchtrittsöffnung zugeordnete Abstreiferring vermittels einer ringförmigen Tragwandung unmittelbar an die aus einem gummielastischen Material bestehenden Kissen angeschlossen und mit diesen materialeinheitlich ausgebildet ist, kann hinsichtlich des der Durchtrittsöffnung im Haltergehäuseboden zugeordneten Abstreiferringes vorgesehen sein, daß die diesem Abstreiferring zugeordneten dünnen Tragwandungen die die Bremskörper lagernden Käfige umgreifend ausgebildet und angeordnet sind.

Soweit vorstehend von Tragwandungen die Rede ist, können diese die Verbindung zwischen den Abstreiferringen und den Kissen aus gummielastischem Material bildenden Teile auch unterbrochen, beispielsweise als Verbindungsarme oder dergl. ausgebildet sein. Insbesondere können die Abstreiferringe, sofern sie die gesamte öffnungsweite der Durchtrittsöffnungen überdecken auch über durch Federzungen oder dergl. gebildete Verbindungsmittel mit den Kissen aus gummielastischem Material bzw. den Käfigen verbunden sein, da die mit den Kissen aus elastischem Material einteilige Ausbildung der Abstreiferringe nur Verringerung der erforderlichen Einzelteile sowie der Montageerleichterung dient und eine durchgehende Tragwandung außerhalb der Überdeckung mit den Durchtrittsöffnungen des Haltergehäuses hierfür nicht erforderlich ist.

In manchen Fällen kann es weiterhin vorteilhaft sein, einer der beiden Bewegungsrichtungen der Türhaltestange ein durch einen Abstreiferring und der anderen Bewegungsrichtung der Türhaltestange einen bürstenartigen Schmutzabstreifer zuzuordnen.

Die Erfindung ist in der nachfolgenden Beispielsschreibung anhand eines in der Zeichnung dargestellten Ausführungsbeispieles im Einzelnen beschrieben.
In der Zeichnung zeigt die
- Figur 1: eine mehr oder minder schematische Seitenansicht eines Türfeststellers für Kraftwagentüren;
- Figur 2: einen Teilschnitt durch ein einseitig mit einem Schmutzabstreifer versehenes Haltergehäuse eines Türfeststellers nach Figur 1;
- Figur 3: einen Teilschnitt durch ein beidseitig mit einem Schmutzabweiser versehenes Haltergehäuses eines Türfeststellers nach Figur 1;
- Figur 4: eine Draufsicht auf das Haltergehäuse gemäß Figur 3.

Ein in seiner Gesamtheit schematisch in der Figur 1 dargestellter Türfeststeller umfasst eine am einen Türanordnungsteil, Tür oder Türsäule schwenkbar angelenkte Türhaltestange 1, die an ihrem freien Ende mit einem den Öffnungsendanschlag der Tür bildenden Anschlagpuffer 2 und über ihre Länge hin mit Rastmarken bildenden Ausbauchungen 3 versehen ist und ein Haltergehäuse 4 mit darin gegen eine Federlast senkrecht zur Bewegungsebene der Türhaltestange 1 drehbar angeordneten Brems-bzw. Haltekörpern 5. Dem Durchgang der Türhaltestange 1 durch das Haltergehäuse 4 sind je eine Durchtrittsöffnung 6 im Boden 7 des Haltergehäuses 4 und eine Durchtrittsöffnung 8 im Deckel 9 des Haltergehäuses zugeordnet. Die Brems-bzw. Haltekörper 5 sind als Walzen oder Rollen ausgebildet und in Käfigen 10 derart frei drehbar gelagert, daß sie beim Durchgang der Türhaltestange 1 durch das Haltergehäuse 4 wenigstens an deren Ausbauchungen 3 rollend anliegen. Die Käfige 10 sind einerseits bei 11 kippbar im Haltergehäuse 4 abgestützt und andererseits durch Kissen 12 aus gummielastischem Material mit einer Federbelastung beaufschlagt, derart, daß die Käfige 10 eine Kippbewegung nur entgegen der Federlast der Kissen 12 ausführen können, wodurch die Federkraft wenigstens im Bereich deren Ausbauchungen als Brems-bzw. Haltekraft auf die Türhaltestange übertragen wird.

Bei dem in den Figuren 1 und 2 gezeigten Ausführungsbeispiel ist im Bereich der beim Öffnen der Tür in der Bewegungsrichtung der Türhaltestange 1 vor den Brems-bzw. Haltekörpern 5 liegenden Durchtrittsöffnung 8 des Haltergehäuses 4 ein standig an der Oberfläche der Türhaltestange 1 anliegender Abstreiferring 13 angeordnet, der mit den Kissen 12 einteilig ausgebildet und mit diesen über eine dünnwandige Tragwandung 14 aus gummielastischem Material verbunden ist, wobei die Tragwandung 14 die außerhalb des Abstreiferringes 13 liegende Öffnungsweite der Durchtrittsöffnung 8 überdeckt und abdichtet. Der Abstreiferring 13 ist im gezeigten Ausfürhungsbeispiel wulstartig ausgebildet und mit einer Abstreiferkante 15, über die er linienförmig an der Oberfläche der Türhaltestange 1 anliegt, versehen.

Bei dem in den Figuren 3 und 4 dargestellten Ausführungsbeispiel besteht der Käfig 10 aus zwei im Abstand voneinander angeordneten schalenförmigen Stützkörpern 41 und 42 für die kippbare Abstützung des Käfigs 10 und einem Gehäusedeckel 90. Die die Brems-bzw. Haltekörper 5 aufnehmenden und frei drehbar lagernden Käfige 10 sind hier bei 11 gleichfalls um zur Bewegungsebene der Türhaltestange 1 parallele Achsen kippbar in den Stützkörpern 41 und 42 abgestützt und durch Kissen 12 aus einem gummielastischen Material mit einer Federkraft beaufschlagt. Den beiden einander gegenüberliegend und jeweils einer Bewegungsrichtung der Türhaltestange 1 zugeordneten Durchtrittsöffnungen 6 und 8 des Haltergehäuses 4 ist dabei je ein Abstreiferring 13 bzw. 16 zugeordnet, wobei der Abstreiferring 13 über eine dünnwandige elastische Tragwandung 14 an die Kissen 12 aus gummielastischem Material angeschlossen bzw. mit diesen einteilig ausgebildet ist und wobei die Tragwandung 14 die außerhalb des Abstreiferringes 13 liegende Öffnungsweite der Durchtrittsöffnung 8 des Haltergehäuses 4 überdeckt. Der der Durchtrittsöffnung 6 des Haltergehäuses 4 zugeordnete und damit in der dem Schließen der Tür zugeordneten Bewegungsrichtung der Türhaltestange den Brems-bzw. Haltekörpern 5 gegenüber vorlaufend angeordnete Abstreiferring 16 ist gleichfalls wulstförmig ausgebildet und mit einer Abstreiferkante 15 versehen, über welche er linienförmig an der Türhaltestange 1 anliegt. Mit den Kissen 12 aus gummielastischem Material ist der Abstreiferring 16 über dünnwandige Tragwandungen 17 verbunden bzw. einteilig ausgebildet, wobei die Tragwandungen 17 den zwischen den schalenförmigen Stützkörpern 41 und 42 verbleibenden Freiraum untergreifen und diese so zu einem im wesentlichen geschlossenen Haltergehäuse ergänzen. Wie insbesondere aus der Darstellung der Figur 3 ersichtlich sin hierbei die Käfige 10 lediglich in deren Eckbereichen bei 11 an den schalenförmigen Stützkörpern 41,42 kippbar abgestützt, während sie im Übrigen Ausnehmungen bzw. Vertiefungen für die Aufnahme der dünnwandigen Tragwandungen 17 aufweisen.
Die schalenförmigen Stützkörper 41 und 42 sind im gezeigten Ausführungsbeispiel Teile eines einteiligen Gehäuses 4.

## Patentansprüche

1. Türfeststeller für Kraftwagentüren, bestehend aus einer mit Rastmarken (3) versehenen, schwenkbar am einen Türanordnungsteil, Tür oder Türholm, angelenkten Türhaltestange (1) und einem zwei einander gegenüberliegend angeordnete, unter einer durch Kissen (12) aus federelastischem Material aufgebrachte Federlast wenigstens im Bereich der Rastmarken (3) an der Türhaltestange (1) anliegende, drehbar in durch jeweils die Federlast beaufschlagten Käfigen (10) gelagerte Bremskörper (5) aufweisenden Haltergehäuse (4), wobei das Haltergehäuse (4) einen bis auf die Durchtrittsöffnungen (6 und 8) für die Türhaltestange (1) im wesentlichen geschlossenen Hohlkörper bildet und wobei innerhalb des Haltergehäuses (4) mindestens auf der Seite des Haltergehäuses (4), die sich zwischen den Bremskörpern (5) und dem anzulenkenden Ende der Türhaltestange (1) befindet, ein den Bremskörpern (5) gegenüber vorlaufend angeordneter, mindestens an den mit den Bremskörpern (5) zusammenwirkenden Oberflächen der Türhaltestange (1) ständig anliegender, elastisch verformbarer durch einen die Türchaltestange (1) umfassenden Abstreiferring (13,16) gebildeten Schmutzabstreifer angeordnet ist, dadurch gekennzeichnet, daß der oder die Schmutzabstreifer jeweils über federnd elastische Tragwandungen (14, 17) an die innerhalb des Haltergehäuses (4) angeordneten Kissen (12) aus gummielastischem Material angeschlossen sind, wobei der jeweilige Abstreiferring (13, 16) und die diesen tragende, dünne Tragwandung (14, 17) zusammen mit den die Federbelastung für die Bremskörper (5) bildenden Kissen (12) aus gummielastischem Material einteilig ausgebildet sind.

2. Türfeststeller nach Anspruch 1, dadurch gekennzeichnet, daß im Bereich der beiden Durchtrittsöffnungen (6 und 8) des Haltergehäuses (4) diesen jeweils ein durch einen Abstreiferring (13 bzw. 16) gebildeter Schmutzabstreifer zugeordnet ist.

3. Türfeststeller nach Anspruch 1 und 2, dadurch gekennzeichnet, daß wenigstens einer der Abstreiferringe (13, 16) mit scharfkantigen, an der Türhaltestange (1) anliegenden Abstreiferlippen bzw. Abstreiferkanten (15) versehen sind.

4. Türfeststeller nach Anspruch 1 bis 3, dadurch gekennzeichnet, daß die dem einen Abstreiferring (16) zugeordneten Tragwandungen (17) die die Bremskörper (5) aufnehmenden und lagernden Käfige (10) wenigstens teilweise umgreifend ausgebildet und angeordnet sind.

5. Türfeststeller nach Anspruch 1, dadurch gekennzeichnet, daß wenigstens einer der Schmutzabstreifer als Bürste ausgebildet und die Öffnungsweite der zugehörigen Durchtrittsöffnung (6 bzw. 8) übergreifend an den im Haltergehäuse (4) untergebrachten, die Bremskörper (5) tragenden und führenden Käfige (10) belastenden Kissen (12) aus gummielastischem Material angeordnet ist.

## Claims

1. Door check for vehicle doors, consisting of a door retaining bar (1) provided with detent marks (3) and pivotally connected to a door arrangement part, door or door spar and of a retaining housing (4) comprising two braking members (5) arranged opposite each other, bearing at least in the region of the detent marks (3) against the door retaining bar (1) under a spring load applied by pads (12) of resilient material and which are mounted to rotate in cages (10) acted upon respectively by the spring load, the retaining housing (4) forming a hollow member which is substantially closed apart from the openings (6 and 8) for the door retaining bar (1) and in which case located within the retaining housing (4) at least on the side of the retaining housing (4), which is located between the braking members (5) and the end of the door retaining bar (1) to be pivoted, is an elastically deformable dirt scraper formed by a scraper ring (13, 16) surrounding the door retaining bar (1), which is arranged to move ahead opposite the braking members (5) and bears-continuously at least on the surfaces of the door retaining bar (1) cooperating with the braking members (5), characterised in that the dirt scraper or scrapers is/are connected by way of resilient support walls (14, 17) to tie pads (12) of resilient rubber material arranged within the retaining housing (4), the respective scraper ring (13, 16) and the thin support wall (14, 17) supporting the latter being constructed in one piece together with the pads (12) of resilient rubber material forming the spring load for the braking members (5).

2. Door check according to Claim 1, characterised in that in the region of the two openings (6 and 8) in the retaining housing (4), associated with the latter is respectively a dirt scraper formed by a scraper ring (13 or 16).

3. Door check according to Claims 1 and 2, characterised in that at least one of the scraper rings (13, 16) is provided with sharp-edged scraper lips or scraper edges (15) bearing against the door retaining bar (1).

4. Door check according to Claims 1 to 3, characterised in that the support walls (17) associated with one scraper ring (16) are constructed and arranged to surround at least partly the cages (10) receiving and mounting the braking members (5).

5. Door check according to Claim 1, characterised in that at least one of the dirt scrapers is constructed as a brush and overlapping the opening width of the associated passage (6 or 8) is arranged on the pads (12) of resilient rubber material located in the retaining housing (4) and loading the cages (10) supporting and guiding the braking members (5).

## Revendications

1. Arrêtoir de porte pour portes de véhicules automobiles, comportant:
- barre d'arrêt (1) pourvue d'éléments d'arrêt (3) et articulée sur l'une des parties de la porte, savoir la porte elle-même ou le montant de porte,
- un boîtier de maintien (4), constitué d'un corps creux pourvu de deux ouvertures (6), (8) pour le passage de la barre d'arrêt (1) et logeant deux corps de freinage (5) qui sont disposés en se faisant face, qui s'appuient, sous l'effet d'une force de ressort produite par des coussins (12) en matériau élastique, sur la barre d'arrêt (1) au moins dans sa zone comportant les éléments de blocage (3) et qui sont disposés en pouvant tourner dans des cages (10) subissant une force de ressort,
- un racleur d'impuretés déformable élastiquement, constitué d'un anneau racleur (13), (16) entourant la barre d'arrêt (1), disposé à l'intérieur de la cage (10) devant les corps de freinage (5) et au moins du côté du boîtier de maintien (4) situé entre les corps de freinage (5) et l'extrémité articulée de la barre d'arrêt (1), et, s'appuyant de façon permanente sur les surfaces de la barre d'arrêt qui coopèrent avec les corps de freinage (5),
*caractérisé en ce que* le ou les racleurs d'impuretés prolongent, par l'intermédiaire de parois porteuses élastiques (14), (17), les coussins (12) en matériau élastique disposés à l'intérieur du boîtier de maintien (4) et *en ce que* les racleurs (13), respectivement (16), et la mince paroi porteuse (14), respectivement (17), constituent une seule pièce avec le coussin (12) en matériau élastique produisant la forcee de ressort sur les corps de freinage (5).

2. Arrêtoir de porte selon la revendication 1 *caractérisé en ce que* dans la zone de chacune des deux ouvertures de passage (6), (8) de la barre d'arrêt (1) prévues dans le boîtier de maintien (4) est disposé un racleur d'impureté constitué d'un anneau racleur (13), (16) et coopérant avec lesdites ouvertures (6), (8).

3. Arrêtoir de porte selon les revendications 1 et 2 *caractérisé en ce que* au moins l'un des anneaux racleurs (13), (16) est pourvu de lèvres ou d'arêtes (15) racleuses vives s'appuyant sur la barre d'arrêt (1).

4. Arrêtoir de porte selon les revendications 1 à 3 *caractérisé en ce que* la paroi porteuse (17) coopérant avec l'anneau racleur (16) entoure au moins partiellement les cages (10) dans lesquels sont logés et articulés les corps de freinage (5).

5. Arrêtoir de porte selon la revendication 1 *caractérisé en ce que* au moins l'un des racleurs d'impuretés est constitué d'une brosse saillant sur le bord de l'ouverture (6), (8) correspondante et est disposé sur les coussins (12) en matériau élastique logés dans le boîtier de maintien (4) et exerçant une pression sur les cages (10) logeant et guidant les corps de freinage (5).
